# FASCICULE DE BREVET EUROPEEN

(11) **EP 1 574 918 B1**
(45) Date de publication et mention de la délivrance du brevet: **28.10.2009**
(21) Numéro de dépôt: 04101004.2
(22) Date de dépôt: 11.03.2004
(51) Int. Cl.: G04C 17/00, G04G 1/00, G04B 19/10

(54) **Mécanisme de positionnement et de blocage de moyens d'affichage dans une ouverture du cadran d'un appareil électronique portable**
Vorrichtung zum Einbringen und zur Festsetzung einer Anzeige in einem Fenster des Zifferblatt eines elektronischen tragbaren Gerät
Positioning and fixation mechanism for a display in a window of the dial of a portable electronic device

(43) Date de publication de la demande: 14.09.2005
(73) Titulaire: ETA SA Manufacture Horlogère Suisse, 2540 Grenchen (CH)
(72) Inventeur: Matthey, Gérald Maurice, 1338, Ballaigues (CH); Robert, Pascal, 2720, Tramelan (CH)
(74) Mandataire: Ravenel, Thierry Gérard Louis

(56) Documents cités:
- EP-A- 0 545 229
- US-A- 3 983 689
- US-A- 4 012 117
- US-A- 4 044 542
- US-A- 4 218 872

## Description

### DOMAINE TECHNIQUE

La présente invention concerne, de manière générale, un système de positionnement et de blocage de moyens d'affichage dans un appareil électronique portable. L'invention concerne plus particulièrement les moyens mécaniques mis en oeuvre pour assurer le positionnement et le blocage d'une cellule à cristal liquide en regard d'une ouverture pratiquée au travers du cadran d'une montre. L'invention concerne également un procédé de montage d'un module d'affichage dans un appareil électronique portable.

### ARRIÈRE-PLAN TECHNOLOGIQUE

II est courant dans le domaine de l'horlogerie de fabriquer des montres électroniques dont un exemple de réalisation est donné à la figure 5. Une telle montre 50 comprend classiquement un boîtier 51 comprenant un fond et fermé sur le dessus au moyen d'une glace, ledit boîtier contenant un mouvement horloger commandé par un circuit électronique, non représentés, un cadran 52 supportant des moyens d'indication de l'heure, par exemple des aiguilles 53 entraînées par les rouages du mouvement horloger. Le cadran 52 comprend une ouverture 54 destinée à laisser visible des moyens d'affichage 55, comme par exemple un affichage à cristaux liquides ou LCD.

Traditionnellement, les moyens d'affichage 55 sont montés sur une pièce de support, non visible sur cette figure, disposée sous le cadran et fixe par rapport à ce dernier. La pièce de support comporte une empreinte destinée à recevoir les moyens d'affichage 55 et à les positionner par rapport à l'ouverture 54 pratiquée dans le cadran 52 de manière à ce qu'ils soient visibles au travers du cadran 52 via l'ouverture 54. Une fois les moyens d'affichage 55 positionnés dans l'empreinte prévue à cet effet, un guide de lumière ou une plaque de maintien est posé par dessus puis scellé sur la pièce de support empêchant tout mouvement des moyens d'affichage 55 selon un axe perpendiculaire au plan moyen de la pièce de support.

Il est également connu de l'art antérieur, notamment du document US°4,218,872, une montre comprenant un élément de butée servant à déterminer la position du cadran par rapport à une cellule électro-optique. On notera cependant qu'il n'est pas prévu de moyens mécaniques pouvant être actionnés par un utilisateur pour déplacer les moyens d'affichage en butée.

Néanmoins, il a été constaté que les méthodes traditionnelles pour positionner les moyens d'affichage 55 ne permettaient pas, d'une part, d'obtenir un positionnement précis de ces moyens d'affichage par rapport à l'ouverture 54 pratiquée dans le cadran 52 de la montre, notamment du fait qu'un jeu soit nécessaire entre la taille de l'empreinte et les moyens d'affichage 55 pour éviter toutes contraintes mécaniques excessives sur ces derniers, et, d'autre part, de maintenir correctement la position de ces moyens d'affichage lors de l'opération de scellement du guide de lumière. Dans ces conditions, l'opération de scellement est donc effectuée à partir d'un positionnement approximatif des moyens d'affichage. Ainsi un certain nombre de montres 50 présente un cadran 52 avec une ouverture 54 au travers de laquelle sont visibles des moyens d'affichage 55 positionnés de travers ce qui a notamment pour conséquence d'affecter grandement l'esthétique de ces montres, ce qui n'est évidemment pas souhaitable. Il n'est pas plus souhaitable de ne garder que les montres présentant un aspect esthétique convenable sous peine de voir diminuer de manière importante le rendement de la chaîne de production.

### RÉSUMÉ DE L'INVENTION

Afin de pallier les inconvénients de l'art antérieur, l'idée selon l'invention consiste à prévoir des moyens de positionnement précis et des moyens de blocage des moyens d'affichage, dans le but de pouvoir sceller aisément un guide de lumière par dessus les moyens d'affichage pour une position fixe et précise de ces derniers, dans un plan parallèle au cadran, par rapport à l'ouverture qui y est pratiquée.

A cet effet, la présente invention a pour objet un appareil électronique portable dont les caractéristiques sont énoncées à la revendication 1.

Des modes de réalisation avantageux de la présente invention font l'objet des revendications dépendantes.

L'invention concerne également le procédé de montage d'un module d'affichage dans un appareil électronique portable, les étapes de ce procédé étant listées à la revendication 9.

### BRÈVE DESCRIPTION DES DESSINS

D'autres caractéristiques et avantages de la présente invention apparaîtront plus clairement à la lecture de la description détaillée qui suit de modes de réalisation de l'invention donnés uniquement à titre d'exemple non limitatif et illustrés par les dessins annexés où :
- la figure 1 représente une vue de dessus d'une pièce de support dans laquelle sont disposés les moyens d'affichage avant un positionnement précis ;
- la figure 2 représente une vue de dessus d'une pièce de support dans laquelle sont disposés les moyens d'affichage après un positionnement précis et un blocage de ces derniers ;
- la figure 3 représente une vue de côté d'un excentrique selon un mode de réalisation préféré de l'invention ;
- la figure 4 représente une vue de dessus d'un excentrique selon un mode de réalisation préféré de l'invention ;
- la figure 5, déjà décrite, représente un exemple de montre avec un cadran présentant une ouverture.

### DESCRIPTION DE MODES DE RÉALISATION PRÉFÉRÉS

L'invention concerne, comme mentionné précédemment, un appareil électronique portable comprenant un cadran dans lequel est pratiqué une ouverture au travers de laquelle sont visibles des moyens d'affichage. Cet appareil comprend également un circuit électronique de commande, pour commander les moyens d'affichage, avantageusement formés par un affichage à cristal liquide (LCD). Ces moyens d'affichage peuvent fournir à l'utilisateur de la montre, par exemple, une indication horaire, mais également d'autres types d'informations, comme par exemple, une heure d'alarme, la température ambiante, la pression atmosphérique, etc.

Dans la description qui va suivre, l'appareil électronique portable considéré est de préférence une montre électronique, dont un exemple de réalisation est fourni à la figure 5, bien que l'invention puisse être appliquée à d'autres appareils électroniques portables, comme par exemple un téléphone cellulaire ou des jeux électroniques de poche.

La figure 1 représente une vue de dessus d'une pièce de support 1 dans laquelle sont disposés des moyens d'affichage 2 avant leur positionnement de manière précise sur la pièce de support 1.

On notera à cet effet que la pièce de support 1 est montée dans le boîtier de la montre de manière fixe par rapport au cadran et de préférence selon un plan moyen sensiblement parallèle au plan moyen du cadran.

La pièce de support 1 présente avantageusement une empreinte ou une cavité 3 destinée à recevoir les moyens d'affichage 2. Des éléments de support 4a-4d sont prévus sur le pourtour de la cavité de manière à retenir les moyens d'affichage 2, dans un plan parallèle au plan moyen du cadran, soit avantageusement dans le plan moyen de la pièce de support 1 (correspondant au plan de la vue).

La pièce de support 1 présente également au moins une première surface d'appui, avantageusement deux surfaces d'appui 5a-5b, selon un premier axe (A) dans le plan moyen de la pièce de support 1, et au moins une deuxième surface d'appui, avantageusement deux surfaces d'appui 6a-6b, selon un deuxième axe (B) également dans le plan moyen de la pièce de support 1 et de préférence perpendiculaire au premier axe (A). Ainsi, les au moins première 5a-5b et deuxième 6a-6b surfaces d'appui définissent une position fixe déterminée dans le plan moyen de la pièce de support 1, parallèle au plan moyen du cadran (non représenté). Cette position est choisie en fonction de la position de l'ouverture du cadran.

On notera qu'avantageusement les premières surfaces d'appui 5a-5b sont largement espacées le long du premier axe (A) de manière à assurer un appui stable suivant la direction perpendiculaire à ce premier axe et que les deuxièmes surfaces d'appui 6a-6b sont largement espacées le long du deuxième axe (B) de manière à assurer un appui stable suivant la direction perpendiculaire à ce deuxième axe (B).

Dans le but de positionner de manière précise les moyens d'affichage puis de les bloquer dans cette position, il est prévu des premiers 7 et deuxièmes 8 moyens mécaniques permettant de déplacer les moyens d'affichage en butée respectivement contre les premières 5a-5b et deuxièmes 6a-6b surfaces d'appui. Ces moyens mécaniques 7 et 8 sont agencés à l'opposé des surfaces d'appui correspondantes par rapport à la cavité 3 de la pièce de support 1.

De préférence, au moins un des premiers ou deuxièmes moyens mécaniques, et avantageusement les premiers et les deuxièmes moyens mécaniques, sont formés par des moyens mécaniques pour transformer un mouvement de rotation en un mouvement de translation.

Selon un mode de réalisation préféré de l'invention, des excentriques 7 et 8, dont des vues détaillées sont fournies aux figures 3 et 4, sont utilisés comme moyens mécaniques. Ces excentriques 7 et 8 présentent l'avantage de n'occuper qu'une place réduite tout en permettant de déplacer les moyens d'affichage 2 sur une distance dépendant de la surface incurvée de poussée respective 9-10 de chaque excentrique 7-8, suffisante pour amener les moyens d'affichage 2 en butée contre les surfaces d'appui opposées.

Ces excentriques 7 et 8 sont disposés libre en rotation, de préférence dans des logements 11 et 12 prévus à cet effet sur la pièce de support 1. A titre de variante, il est également possible de rattacher les excentriques sur la face inférieure du cadran disposé au dessus de la pièce de support.

Dans l'exemple représenté, les logements 11 et 12 sont pourvus chacun d'une dent 13-14 coopérant avec une portion circulaire cannelée 15-16 correspondante des excentriques 7-8 de manière à assurer une rotation pas à pas de l'excentrique correspondant et par conséquent un déplacement progressif des moyens d'affichage 2. On notera encore qu'il est prévu à une extrémité de chaque portion cannelée 15-16 une surface d'arrêt 17-18 susceptible de s'appuyer sur la dent 13-14 correspondante, comme cela est illustré à la figure 1, pour positionner l'excentrique 7-8 dans son logement 9-10 avant rotation, de manière à indiquer le sens de rotation assurant le déplacement des moyens d'affichage 2 vers les surfaces d'appui opposées 5-6.

La figure 2 représente une vue similaire à celle de la figure 1, sur laquelle les moyens d'affichage 2 ont été déplacés en butée contre les premières 5a-5b et deuxièmes 6a-6b surfaces d'appui pour qu'ils soient dans la position précise définie par les surfaces d'appui par rapport à l'ouverture pratiquée dans le cadran de la montre. Cette position des moyens d'affichage 2 est atteinte par l'actionnement des moyens mécaniques, ici les excentriques 7 et 8 qui ont été tournés dans le sens adéquat, i.e. celui assurant le déplacement des moyens d'affichage 2 vers les surfaces d'appui opposées 5a-5b et 6a-6b.

Lors de la rotation du premier excentrique 7 depuis sa position initiale représentée à la figure 1, la surface incurvée de poussée 9 entre en contact avec les moyens d'affichage 2 et exerce une poussée perpendiculairement à l'axe (A) entraînant en translation les moyens d'affichage 2 depuis leur positionnement initial approximatif sur la pièce de support 1 vers une position en butée contre les surfaces d'appui opposées 5a-5b.

De même, lors de la rotation du deuxième excentrique 8 depuis sa position initiale représentée à la figure 1, la surface incurvée de poussée 10 entre en contact avec les moyens d'affichage 2 et exerce une poussée perpendiculairement à l'axe (B) entraînant en translation les moyens d'affichage 2 depuis leur positionnement initial approximatif sur la pièce de support 1 vers une position en butée contre les surfaces d'appui opposées 6a-6b.

Ainsi, les moyens d'affichage 2, tels que représentés sur la figure 2, ont été déplacés en butée contre les premières 5a-5b et les deuxièmes 6a-6b surfaces d'appui et sont donc positionnés dans la position fixe définie par ces surfaces d'appui par rapport à l'ouverture du cadran de la montre.

On notera à cet effet, que la portion cannelée 15-16 des excentriques 7-8 coopérant avec la dent 13-14 du logement 9-10 correspondant assure le blocage des moyens d'affichage 2 dans la position fixe, en butée contre les surfaces d'appui 5-6 opposées. De plus, avantageusement les excentriques 7 et 8 comportent des moyens élastiques pour absorber les contraintes mécaniques exercées sur les moyens d'affichage 2 dans la position fixe. Ces moyens élastiques sont réalisées de préférence au moyen d'un évidement 19-20 pratiquée le long de la surface incurvée de poussée 9-10.

Après le positionnement précis et le blocage des moyens d'affichage 2, il est prévu de les fixer selon l'axe perpendiculaire au plan moyen de la pièce de support 1 en scellant un guide de lumière, non représenté sur les figures 1 et 2, par dessus les moyens d'affichage 2. Le guide de lumière peut être scellé par tous moyens connus, notamment par vissage, collage ou thermo-soudage. Selon l'exemple représenté à la figure 2, le guide de lumière est placé par dessus les moyens d'affichage 2 au moyen des tétons 21 et 22 puis scellé au moyen des vis 23 et 24.

La figure 3 représente une vue de côté agrandie d'un excentrique (7 ou 8) selon le mode de réalisation préféré de l'invention décrit en liaison avec les figures 1 et 2. L'excentrique, portant la référence numérique globale 30, comprend un élément de fixation 31 venant s'encastrer dans un trou pratiqué dans le fond du logement de la pièce de support, de manière à assurer que l'excentrique 30 soit libre en rotation autour d'un axe (C) perpendiculaire au plan moyen de la pièce de support. L'excentrique 30 comprend en outre dans sa partie supérieure, une portion cannelée 32 sensiblement circulaire centrée sur l'axe de rotation (C) et une deuxième portion 33 décentrée par rapport à l'axe de rotation (C) et centrée par rapport à l'axe de rotation (D). Une rainure 34 est ménagée sur la partie supérieure assurant une rotation aisée de l'excentrique 30, par exemple au moyen d'un tournevis.

La figure 4 représente une vue de dessus agrandie d'un excentrique (7 ou 8) selon le mode de réalisation préféré de l'invention décrit en liaison avec les figures 1 et 2. Les mêmes références numériques ont été utilisés pour les éléments communs avec la figure 3.

La portion cannelée 32 de l'excentrique 30 présente une denture 35 susceptible de coopérer avec la dent du logement correspondant, éléments représentés aux figures 1 et 2. La deuxième portion 33 est centrée autour de l'axe (D) parallèle à l'axe de rotation (C) et présente une surface incurvée de poussée 36, de préférence en forme de spirale, i.e. avec un rayon croissant par rapport à l'axe (D). Cette surface incurvée de poussée 36 est destinée à contacter les moyens d'affichage pour les déplacer en translation dans le plan moyen de la pièce de support suivant un axe sensiblement perpendiculaire à la zone de contact entre la surface 36 et les moyens d'affichage. On notera à cet effet, que la surface de poussée 36 est de préférence légèrement cannelée pour réduire les risques d'endommagement des moyens d'affichage lors de leur déplacement. On notera encore qu'avantageusement la course du déplacement en translation est obtenue par la forme en spirale de la surface de poussée 36 et par sa position décentrée par rapport à l'axe de rotation (C) de l'excentrique 30 ce qui permet de réduire la taille de l'excentrique pour une longueur de déplacement déterminée. Toutefois à titre de variantes, il est également envisageable d'obtenir le mouvement de translation désiré en utilisant soit une portion centrée ayant une surface de poussée présentant une forme de spirale, soit une portion excentrée présentant une surface de poussée sensiblement circulaire. Néanmoins pour ces deux variantes, la course du déplacement en translation est alors moins importante.

L'excentrique 30 est avantageusement pourvu de moyens élastiques pour absorber les contraintes mécaniques exercées sur les moyens d'affichage bloqués dans la position fixe. Ces moyens élastiques sont formés de préférence par un évidement 37 pratiqué le long de la surface de poussée 36 assurant à cette dernière une élasticité déterminée en fonction des besoins.

Un autre aspect de l'invention concerne le procédé de montage d'un module d'affichage dans un appareil électronique portable, comme par exemple une boîte de montre. On comprendra par module d'affichage, un ensemble comprenant notamment des moyens d'affichage et un guide de lumière.

Ce procédé de montage d'un module d'affichage dans un appareil électronique portable comprend notamment les étapes suivantes :
- disposer les moyens d'affichage sur la pièce de support ;
- actionner l'un des premier ou deuxième moyens mécaniques pour déplacer les moyens d'affichage en butée contre la ou les surfaces d'appui correspondantes ;
- actionner l'autre des premier ou deuxième moyens mécaniques pour déplacer les moyens d'affichage en butée contre la ou les autres surfaces d'appui correspondantes ;
- sceller le guide de lumière par dessus les moyens d'affichage.

Dans l'exemple préféré utilisant des excentriques, les étapes d'actionnement des moyens mécaniques correspondent aux étapes suivantes :
- faire tourner l'un ou l'autre des excentriques pour déplacer les moyens d'affichage en butée contre la ou les surfaces d'appui correspondantes ;
- faire tourner l'autre excentrique pour déplacer les moyens d'affichage en butée contre la ou les autres surfaces d'appui correspondantes.

On comprendra que diverses modifications et / ou améliorations évidentes pour l'homme du métier peuvent être apportées aux différentes modes de réalisation de l'invention décrits dans la présente description sans sortir du cadre de l'invention défini par les revendications annexées. En particulier, la présente invention n'est pas limitée uniquement à des excentriques pour déplacer les moyens d'affichage. Des moyens mécaniques comme par exemple des curseurs assurant une translation directe ou encore des vis ayant leur axe de rotation dans le plan moyen de la pièce de support peuvent être utilisés pour déplacer les moyens d'affichage en butée contre les surfaces d'appui correspondantes.

## Revendications

1. Appareil électronique portable (50) comprenant un boîtier, un cadran (52) muni d'au moins une ouverture (54), une pièce de support (1) montée dans ledit boîtier de manière fixe par rapport au cadran (52) selon un plan moyen sensiblement parallèle au plan moyen du cadran (52), agencée pour recevoir des moyens d'affichage (55 ; 2), ladite pièce de support (1) présentant au moins des première (5a-5b) et deuxième (6a-6b) surfaces d'appui définissant une position fixe pour les moyens d'affichage (55; 2) dans la pièce de support (1) par rapport à l'ouverture du cadran, ladite position fixe étant définie dans un plan parallèle au plan moyen du cadran, des premiers (7), respectivement, deuxièmes (8) moyens mécaniques pour déplacer lesdits moyens d'affichage (55;2) butée contre lesdites première (5a-5b), respectivement, deuxième (6a-6b) surfaces d'appui, dans ladite position fixe qu'elles définissent, **caractérisé en ce qu'**au moins un des premiers (7) ou deuxièmes (8) moyens mécaniques sont formés par des moyens mécaniques pour transformer un mouvement de rotation en un mouvement de translation.

2. Appareil électronique portable selon la revendication 1, **caractérisé en ce qu'**au moins un desdits premier et deuxième moyens mécaniques sont formés par un excentrique (7, 8 ; 30) dont l'axe de rotation (C) est perpendiculaire au plan moyen du cadran.

3. Appareil électronique portable selon la revendication 2, **caractérisé en ce que** ledit au moins un excentrique comprend des moyens élastiques pour absorber les contraintes mécaniques exercées sur les moyens d'affichage dans la position fixe.

4. Appareil portable électronique selon la revendication 3, **caractérisé en ce que** lesdits moyens élastiques sont formés par un évidement (19, 20 ; 37) pratiqué le long d'une surface de poussée (9, 10 ; 36) assurant le contact mécanique entre l'excentrique et les moyens d'affichage.

5. Appareil électronique portable selon l'une des revendications 2, 3 ou 4, **caractérisé en ce que** ledit au moins un excentrique est disposé libre en rotation dans un logement (11, 12) prévu dans la pièce de support et **en ce que** ledit au moins un excentrique comprend une portion circulaire cannelée (15, 16 ; 32) coopérant avec une dent (13, 14) intérieure du logement de manière à bloquer l'excentrique dans la position fixe.

6. Appareil électronique portable selon la revendication 5, **caractérisé en ce que** ledit au moins un excentrique comprend une surface d'arrêt (17, 18) susceptible de s'appuyer sur la dent du logement pour limiter la rotation de l'excentrique dans le logement.

7. Appareil électronique portable selon l'une quelconque des revendications précédentes, **caractérisé en ce que** lesdits moyens d'affichage sont des moyens d'affichage à cristaux liquides dimensionnés pour couvrir exactement ladite ouverture du cadran, une fois déplacés dans ladite position fixe.

8. Appareil électronique portable selon l'une quelconque des revendications précédentes, **caractérisé en ce que** c'est une montre-bracelet.

9. Procédé de montage d'un module d'affichage comprenant des moyens d'affichage et un guide de lumière dans un appareil électronique portable selon l'une des revendications précédentes, **caractérisé en ce qu'**il comprend les étapes suivantes :
- disposer les moyens d'affichage (2) sur la pièce de support (1) ;
- actionner en rotation l'un des premier (7) ou deuxième (8) moyens mécaniques pour déplacer en translation les moyens d'affichage en butée contre la ou les surfaces d'appui (5a, 5b ou 6a, 6b) correspondantes ;
- actionner l'autre des premier ou deuxième moyens mécaniques pour déplacer les moyens d'affichage en butée contre la ou les autres surfaces d'appui correspondantes ;
- sceller le guide de lumière par dessus les moyens d'affichage.

10. Procédé de montage selon la revendication 9, dans lequel les moyens mécaniques sont des excentriques, **caractérisé en ce que** les étapes d'actionnement des moyens mécaniques correspondent aux étapes suivantes
- faire tourner l'un ou l'autre des excentriques pour déplacer les moyens d'affichage en butée contre la ou les surfaces d'appui correspondantes°;
- faire tourner l'autre excentrique pour déplacer les moyens d'affichage en butée contre la ou les surfaces d'appuis correspondantes.

## Claims

1. Portable electronic apparatus (50) including a case, a dial (52) provided with at least one aperture (54), a support piece (1) fixedly mounted in said case in relation to the dial along a substantially parallel plane to the mid-plane of the dial (52), arranged for receiving display means (55; 2), said support piece (1) having at least first (5a-5b) and second (6a-6b) bearing surfaces defining a fixed position for the display means (55; 2) in the support piece (1) in relation to the aperture in the dial, said fixed position being define in a plane parallel to the mid-plane of the dial, first (7), respectively, second (8) mechanical means for moving said display means (55; 2) in abutment against said first (5a-5b), respectively second (6a-6b) bearing surfaces, in said fixed position that said surfaces define, **characterised in that** at least one of the first (7) or second (8) mechanical means are formed by mechanical means for converting a movement of rotation into a movement of translation.

2. Portable electronic apparatus according to claim 1, **characterised in that** at least one of said first and second mechanical means are formed by a cam (7, 8; 30) whose axis of rotation (C) is perpendicular to the mid-plane of the dial.

3. Portable electronic apparatus according to claim 2, **characterised in that** said at least one cam includes elastic means for absorbing the mechanical stress exerted on the display means in the fixed position.

4. Portable electronic apparatus according to claim 3, **characterised in that** said elastic means are formed by a recess (19, 20; 37) made along a thrust surface (9, 10 ; 36) providing the mechanical contact between the cam and the display means.

5. Portable electronic apparatus according to any of claims 2, 3 or 4, **characterised in that** said at least one cam is arranged to be free in rotation in a housing (11, 92) provided in the support piece and **in that** said at least one cam includes a grooved circular portion (15, 16; 32) cooperating with a tooth (13, 14) inside the housing so as to lock the cam in the fixed position.

6. Portable electronic apparatus according to claim 5, **characterised in that** said at least one cam includes a stop surface (17, 18) capable of pressing on the tooth of the housing to limit the rotation of the cam in the housing.

7. Portable electronic apparatus according to any of the preceding claims, **characterised in that** said display means are liquid crystal display means dimensioned to cover said aperture in the dial exactly, once moved into said fixed position.

8. Portable electronic apparatus according to any of the preceding claims, **characterised in that** it is a wristwatch.

9. Method of mounting a display module comprising display means and a light guide in a portable electronic apparatus according to any of the preceding claims, **characterised in that** it includes the following steps:
- arranging the display means (2) on the support piece (1);
- actuating in rotation one of the first (7) or second (8) mechanical means to move in translation the display means in abutment against the corresponding bearing surface or surfaces (5a, 5b or 6a, 6b);
- actuating the other of the first or second mechanical means to move the display means in abutment against the other corresponding bearing surface or surfaces.

10. Mounting method according to claim 9, wherein the mechanical means are cams, **characterised in that** the steps of actuating the mechanical means correspond to the following steps:
- rotating one or other of the cams to move the display means in abutment against the corresponding bearing surface or surfaces;
- rotating the other cam to move the display means in abutment against the corresponding other bearing surface or surfaces.

## Patentansprüche

1. Tragbares elektronisches Gerät (50), das umfasst: ein Gehäuse, ein mit wenigstens einer Öffnung (54) versehenes Zifferblatt (52), ein Unterstützungsteil (1), das in dem Gehäuse in Bezug auf das Zifferblatt (52) fest in einer zu der Mittelebene des Zifferblatts (52) im Wesentlichen parallelen Mittelebene montiert ist und dazu ausgelegt ist, Anzeigemittel (55; 2) aufzunehmen, wobei das Unterstützungsteil (1) wenigstens erste Abstützflächen (5a-5b) und zweite Abstützflächen (6a-6b) aufweist, die eine feste Position für die Anzeigemittel (55; 2) in dem Unterstützungsteil (1) in Bezug auf die Öffnung des Zifferblatts definieren, wobei die feste Position in einer zu der Mittelebene des Zifferblatts parallelen Ebene definiert ist, und erste mechanische Mittel (7) bzw. zweite mechanische Mittel (8), um die Anzeigemittel (55; 2) in Anschlag an den ersten Abstützflächen (5a-5b) bzw. an den zweiten Abstützflächen (6a-6b) in der festen Position, die sie definieren, zu verlagern, **dadurch gekennzeichnet, dass** die ersten mechanischen Mittel (7) und/oder die zweiten mechanischen Mittel (8) durch mechanische Mittel ge-bildet sind, um eine rotatorische Bewegung in eine translatorische Bewegung umzuwandeln.

2. Tragbares elektronisches Gerät nach Anspruch 1, **dadurch gekennzeichnet, dass** die ersten mechanischen Mittel und/oder die zweiten mecha-nischen Mittel durch einen Exzenter (7, 8; 30) gebildet sind, dessen Drehachse (C) zu der Mittelebene des Zifferblatts senkrecht ist.

3. Tragbares elektronisches Gerät nach Anspruch 2, **dadurch gekennzeichnet, dass** der wenigstens eine Exzenter elastische Mittel umfasst, um die mechanischen Beanspruchungen, die auf die Anzeigemittel in der festen Position ausgeübt werden, zu absorbieren.

4. Tragbares elektronisches Gerät nach Anspruch 3, **dadurch gekennzeichnet, dass** die elastischen Mittel durch eine Aussparung (19, 20; 37) gebildet sind, die in Längsrichtung einer Schuboberfläche (9, 10; 36) ausgebildet ist, die den mechanischen Kontakt zwischen dem Exzenter und den Anzeigemitteln gewährleistet.

5. Tragbares elektronisches Gerät nach einem der Ansprüche 2, 3 oder 4, **dadurch gekennzeichnet, dass** der wenigstens eine Exzenter in einem in dem Unterstützungsteil vorgesehenen Aufnahmesitz (11, 12) frei drehbar angeordnet ist und dass der wenigstens eine Exzenter einen geriffelten kreisförmigen Abschnitt (15, 16; 32) umfasst, der mit einem Innenzahn (13, 14) des Aufnahmesitzes zusammenwirkt, um den Exzenter in der festen Position zu blockieren.

6. Tragbares elektronisches Gerät nach Anspruch 5, **dadurch gekennzeichnet, dass** der wenigstens eine Exzenter eine Anschlagoberfläche (17, 18) umfasst, die sich an dem Zahn des Aufnahmesitzes abstützen kann, um die Drehung des Exzenters in dem Aufnahmesitz zu begrenzen.

7. Tragbares elektronisches Gerät nach einem der vorhergehenden Ansprüche, **dadurch gekennzeichnet, dass** die Anzeigemittel Flüssigkristall-Anzeigemittel sind, die so dimensioniert sind, dass sie die Öffnung des Zifferblatts genau abdecken, wenn sie in die feste Position verlagert sind.

8. Tragbares elektronisches Gerät nach einem der vorhergehenden Ansprüche, **dadurch gekennzeichnet, dass** es eine Armbanduhr ist.

9. Verfahren zum Montieren eines Anzeigemittel und einen Lichtleiter umfassenden Anzeigemoduls in einem tragbaren elektronischen Gerät nach einem der vorhergehenden Ansprüche, **dadurch gekennzeichnet, dass** es die folgenden Schritte umfasst:
- Anordnen der Anzeigemittel (2) auf einem Unterstützungsteil (1);
- rotatorisches Betätigen erster mechanischer Mittel (7) oder zweiter mechanischer Mittel (8), um die Anzeigemittel in Anschlag an der oder den entsprechenden Abstützflächen (5a, 5b oder 6a, 6b) translatorisch zu verlagern;
- Betätigen der Anderen der ersten oder zweiten mechanischen Mittel, um die Anzeigemittel in Anschlag an der oder den anderen entsprechenden Abstützflächen zu verlagern;
- Verschließen des Lichtleiters über den Anzeigemitteln.

10. Montageverfahren nach Anspruch 9, bei dem die mechanischen Mittel exzentrisch sind, **dadurch gekennzeichnet, dass** die Schritte des Betätigens der mechanischen Mittel den folgenden Schritten entsprechen:
- Drehen des einen oder des anderen der Exzenter, um die Anzeigemittel in Anschlag an der oder den entsprechenden Abstützflächen zu verlagern;
- Drehen des anderen Exzenters, um die Anzeigemittel in Anschlag an der oder den entsprechenden Abstützflächen zu verlagern.
